# EUROPÄISCHE PATENTSCHRIFT

(11) **EP 2 433 008 B1**
(45) Veröffentlichungstag und Bekanntmachung des Hinweises auf die Patenterteilung: **12.06.2019**
(21) Anmeldenummer: 10714252.3
(22) Anmeldetag: 15.04.2010
(51) Int. Cl.: F04D 1/12, F04D 13/06

(54) **STAUROHRPUMPE**
PITOT TUBE PUMP
POMPE À VENTURI

(30) Priorität: 19.05.2009 DE 102009021922
(43) Veröffentlichungstag der Anmeldung: 28.03.2012
(73) Patentinhaber: KSB SE & Co. KGaA, 67227 Frankenthal (DE)
(72) Erfinder: BINDER, Axel, 67227 Frankenthal (DE); EMDE, Christoph, 34537 Bad Wildungen (DE); KELLER, Christoph, 67251 Freinsheim (DE); JÄGER, Christoph, 67229 Gerolsheim (DE)
(86) Internationale Anmeldenummer: PCT/EP2010/054920
(87) Internationale Veröffentlichungsnummer: WO 2010/133405

(56) Entgegenhaltungen:
- DE-A1- 2 222 055
- DE-A1- 3 138 315
- GB-A- 493 333
- JP-U- S48 902
- US-A- 4 875 826

## Beschreibung

Die vorliegende Erfindung betrifft eine Staurohrpumpe mit wenigstens einer zuführenden Leitung und wenigstens einer abführenden Leitung sowie einer Hydraulikkammer und einem Antrieb.

Derartige Staurohrpumpen sind auch als Pitotpumpen, Jet-Pumpen, Turbopumpen oder Pumpen mit einem Pitotelement bekannt. Herkömmliche Pumpen nach dem Staurohrprinzip werden mittels eines Lagerträgers und eines hieran gekuppelten Motors angetrieben. Auf der gegenüberliegenden Seite der Hydraulikkammer befinden sich Fluidanschlüsse sowie die durch eine dynamische Dichtung abgedichtete Durchführung des Staurohres in die Hydraulikkammer. Die dynamische Dichtung wird dabei über ein die Hydraulikkammer umschließendes Gehäuse, welches mit dem Lagerträger verbunden ist, zur Hydraulikkammer hin ausgerichtet.

Die Nachteile der beschriebenen Ausführung ergeben sich durch fertigungsbedingte Fluchtungsfehler zwischen Lagerung der Hydraulikkammer mittels des Lagerträgers und der durch das Gehäuse getragenen gegenüberliegenden dynamischen Dichtung des Staurohres. Um die Funktion der Anordnung gewährleisten zu können, sind enge Fertigungstoleranzen sowie eine aufwändige Montage notwendig. Außerdem haben unvermeidliche Fluchtungsfehler zur Folge, dass ein erhöhter Verschleiß der dynamischen Dichtung stattfindet, was wiederum zwangsläufig bei längerer Standzeit zu einer Leckage bzw. einem Totalausfall der Dichtung führen kann. Somit sind regelmäßige Wartungsintervalle zwingend, um die dynamische Dichtung rechtzeitig auswechseln zu können. Ein weiterer Nachteil ist der große Platzbedarf der herkömmlichen Anordnungen.

Aus der US 4,875,826 ist eine Staurohrpumpe bekannt, die mehrere Pitotelemente in einer gekapselten Pumpkammer aufweist. Dabei sind Zulauf und Ablauf der Hydraulickammer auf unterschiedlichen Seiten der Pumpe angeordnet.

Aus der DE 10 2007 033 644 A1 ist eine Staurohrpumpe bekannt, bei der Motor und Zu- bzw. Ablauf von bzw. zu der Pumpkammer auf unterschiedlichen Seiten der Pumpkammer angeordnet sind.

Aus der DE 10 2006 028 597 A1 ist eine Staurohrpumpe bekannt, bei der Motor und Zu- bzw. Ablauf von bzw. zu der Pumpkammer auf unterschiedlichen Seiten einer innerhalb eines Gehäuses befindlichen Pumpkammer angeordnet sind.

Die US 5,145,314 beschreibt eine Staurohrpumpe, wobei Antrieb und fluidführende Leitung auf unterschiedlichen Seiten der Pumpkammer angeordnet sind. Dagegen zeigt die US 1,032,892 eine Staurohrpumpe mit wenigstens einer zuführenden Leitung und wenigstens einer abführenden Leitung sowie einer Hydraulikkammer und einem Antrieb. Antrieb, zuführende Leitung und abführende Leitung sind auf einer gemeinsamen Seite der Hydraulikkammer angeordnet.

Die DE 11 2006 000 496 T5 beschreibt eine Staurohrpumpe mit einer Pumpkammer, bei der ein Verschleißring benachbart zum Staurohr innerhalb der Pumpkammer in einer Nut eingesetzt ist. Antrieb und fluidführende Leitungen sind bei dieser Staurohrpumpe auf unterschiedlichen Seiten der Pumpe angeordnet.

Die WO 03/089788 A1 beschreibt eine Staurohrpumpe, bei der Pumpantrieb und Zu- bzw. Ablauf von/zur Pumpkammer auf unterschiedlichen Seiten einer innerhalb eines Gehäuses befindlichen Pumpkammer angeordnet sind.

Die GB 493 333 A zeigt eine weitere, gattungsgemäße Staurohrpumpe.

Es ist daher die Aufgabe der vorliegenden Erfindung, eine Staurohrpumpe der eingangs genannten Art in vorteilhafter Weise weiterzubilden, insbesondere dahingehend, dass eine Staurohrpumpe einfacher und verschleißärmer aufgebaut werden kann, eine einfachere Wartung bzw. Inspektion ermöglicht ist und die Staurohrpumpe insgesamt kompakter ausgebaut ist.

Diese Aufgabe wird erfindungsgemäß durch eine Staurohrpumpe mit den Merkmalen des Anspruchs 1 gelöst.

Die zuführende und/oder die abführende Leitung können vorzugsweise durch Axialbohrungen entlang der Längsachse der Achse ausgebildet sein. Vorteilhafterweise ist bzw. sind diese Axialbohrung(en) mit dem bzw. den im Ansatz befindlichen Anschluss bzw. Anschlüsse, die vorzugsweise als Radialbohrungen ausgeführt sind, konnektiert. Beispielsweise kann die im Ansatz der Achse angeordnete Radialbohrung senkrecht auf die den Ansatz nicht durchbrechende Axialbohrung der zu- bzw. abführenden Leitung treffen und somit einen Ablauf bzw. Zulauf zur Hydraulikkammer schaffen. Vorteilhafterweise kann der Rotor Bestandteil der Hydraulikkammer sein.

Der Elektromotor weist wenigstens einen Stator und wenigstens einen Rotor auf, wobei der Stator drehfest mit der Achse verbunden ist und/oder wobei der Rotor Bestandteil der Hydraulikkammer ist und/oder der Rotor drehfest mit der Hydraulikkammer verbunden ist. Der Stator kann dabei beispielsweise ebenfalls Bestandteil der Achse sein. Es kann aber auch vorgesehen sein, dass der Stator formschlüssig und/oder reibschlüssig drehfest mit der Achse verbunden ist, etwa durch eine Presspassung oder durch eine Nut-Passfeder-Verbindung. Der Rotor kann beispielsweise durch eine Wandung bzw. Wandungsausformung der Hydraulikkammer ausgebildet sein. Genauso gut ist jedoch ebenso möglich, dass der Rotor formschlüssig und/oder reibschlüssig drehfest, z. B. mittels Presspassung oder durch eine Nut-Passfeder-Verbindung mit der Hydraulickammer verbunden ist. Dabei ist es auch denkbar, dass die Verbindung mit der Hydraulikkammer mittelbar und/oder unmittelbar verwirklicht ist. Ausreichend kann es beispielsweise sein, wenn der Rotor an einem Bauteil befestigt ist, das mit einem eine Wandung der Hydraulikkammer ausbildenden Element verbunden ist oder ein eine Wandung der Hydraulikkammer ausbildendes Element ist.

Durch die erfindungsgemäße Anordnung ergibt sich der Vorteil, dass die Staurohrpumpe sehr kompakt aufgebaut werden kann. Beispielsweise kann eine Lagerung zu beiden Seiten der Hydraulikkammer entfallen. Dadurch, dass die wesentlichen Komponenten der Staurohrpumpe auf einer gemeinsamen Seite von der Hydraulikkammer angeordnet sind, ergibt sich eine verbesserte Zugänglichkeit zur Hydraulikkammer. Hierdurch wird die Wartung und Inspektion vereinfacht. Vorteilhafterweise ist kein gesondertes Gehäuse für die Hydraulikkammer und die übrigen Komponenten der Staurohrpumpe vorgesehen.

Weiter ist denkbar, dass wenigstens ein Lager, vorzugsweise die Lagerung der beweglichen Komponenten der Staurohrpumpe auf der gemeinsamen Seite angeordnet ist. Insbesondere ergibt sich dadurch der Vorteil, dass sämtliche beweglichen und auch unbeweglichen Komponenten der Staurohrpumpe nur auf einer Seite der Hydraulickammer angeordnet sind, so dass die Hydraulikkammer über die frei bleibende Seite grundsätzlich frei zugänglich ist. Hierdurch wird die Wartung bzw. Inspektion deutlich vereinfacht.

Ferner ist möglich, dass die stehende Achse einen Ansatz aufweist, der in die Hydraulikkammer ragt, wobei die zuführende und abführende Leitung in dem Ansatz mündet bzw. einen Anschluss aufweist. Beispielsweise können die Anschlüsse durch Radialbohrungen im Ansatz verwirklicht werden.

Des Weiteren kann vorgesehen sein, dass wenigstens ein Staurohr vorgesehen ist, das an dem Ansatz angeordnet ist. Vorzugsweise ist vorgesehen, dass das Staurohr an dem am Ansatz befindlichen Anschluss der abführenden Leitung angeschlossen ist.

Erfindungsgemäß ist der Antrieb ein Elektromotor. Hierdurch lässt sich eine besonders vorteilhafte Antriebsart nutzbar machen. Auch die Steuerung bzw. Regelung der Staurohrpumpe kann hierdurch einfach und vorteilhaft gestaltet werden. Hierzu kann eine fachübliche Ansteuerung bzw. eine fachübliche Steuerungs- und/oder Reglungseinheit verwendet werden.

Ferner ist möglich, dass eine dynamische Dichtung vorgesehen ist, die einen Spalt zwischen den beweglichen und unbeweglichen Komponenten der Staurohrpumpe dichtet. Vorzugsweise dichtet die dynamische Dichtung den Spalt zwischen Achse und einem beweglichen Rotorträger. Eine dynamische Dichtung ist dabei als weit gefasster Begriff zu verstehen, der beispielsweise ein oder mehrere Radial-Wellendichtringe umfassen kann. Des Weiteren kann Bestandteil einer dynamischen Dichtung ein mit der dynamischen Dichtung in funktionalem Zusammenhang stehendes Dichtlabyrinth sein. Grundsätzlich kann es jedoch bereits ausreichen, wenn die dynamische Dichtung durch einen Radial-Wellendichtring ausgebildet ist. Ein Rotorträger kann beispielsweise ein um die stehende Achse der Staurohrpumpe drehbares Bauteil sein, das vorzugsweise mit der drehenden Hydraulikkammer in Verbindung steht. Der Rotorträger kann Bestandteil der Hydraulikkammer sein oder mit dieser drehfest verbunden sein. Erfindungsgemäß ist in diesem Zusammenhang vorgesehen, dass der Rotorträger eine Wandung der Hydraulikkammer ausbildet.

Des Weiteren kann vorgesehen sein, dass eine einzige dynamische Dichtung vorgesehen ist und/oder dass die dynamische Dichtung auf der stehenden Achse bzw. auf dem Ansatz der Achse sitzt und/oder läuft. Vorzugsweise weist die Staurohrpumpe nur einen einzigen abzudichtenden Spalt zwischen der stehenden Achse und dem Rotorträger auf. Somit ergibt sich der Vorteil, dass nur an dieser Stelle eine dynamische Dichtung vorzusehen ist. Vorzugsweise wird ein Radial-Wellendichtring derart eingesetzt, dass die Dichtlippe drehfest Rotorträger bzw. dem um die Achse drehenden Bauteil der Staurohrpumpe verbunden ist und auf dem Ansatz umläuft. Dadurch ist es beispielsweise ausreichend, nur den Ansatz zu härten, wodurch die Standzeit der dynamischen Dichtung erhöht werden kann. Zugleich ist das Härten des Ansatzes vergleichsweise einfach und kostengünstig möglich.

Es ist möglich, dass die Hydraulikkammer einen abnehmbaren Deckel aufweist. Dadurch ergibt sich der Vorteil, dass die Hydraulikkammer einfach zugänglich ist. Hierdurch kann beispielsweise eine Wartung oder Inspektion schnell und unproblematisch durchgeführt werden.

Darüber hinaus ist denkbar, dass der Deckel die Hydraulikkammer im Wesentlichen umgreift bzw. ausbildet und/oder dass der Deckel an einer Wandung der beweglichen Komponenten der Staurohrpumpe, vorzugsweise an dem Rotorträger befestigt ist.

Ferner ist möglich, dass der Deckel das Staurohr übergreift. Dadurch ergibt sich der Vorteil, dass bei einer Wartung oder Inspektion der Zustand des Staurohres einfach überprüft werden kann. Ferner kann gegebenenfalls das Staurohr einfach gereinigt oder ausgetauscht werden, da es aufgrund des das Staurohr übergreifenden Deckels bei Entfernung des Deckels frei zugänglich ist.

Bevorzugt wird es, wenn der Deckel auf der der gemeinsamen Seite gegenüberliegenden Seite der Hydraulikkammer angeordnet ist. Dadurch ist eine einfache Entfernung des Deckels möglich.

Besonders vorteilhaft ist es, wenn nach Demontage des Deckels die Hydraulikkammer und/oder das Staurohr zugänglich ist und/oder wenn der Rotorträger derart zugänglich wird, dass er von der stehenden Achse abziehbar ist.

Weitere Einzelheiten und Vorteile der Erfindung sollen nun anhand eines in der Zeichnung dargestellten Ausführungsbeispiels näher erläutert werden.

Es zeigt:
- Figur 1:: eine Schnittzeichnung durch eine erfindungsgemäße Staurohrpumpe.

Figur 1 zeigt eine Schnittzeichnung durch eine erfindungsgemäße Staurohrpumpe 10. Bei dieser Staurohrpumpe 10 sind auf der in Figur 1 links dargestellten Seite der Hydraulikkammer 20 die Fluidanschlüsse 30 und 32, also die zuführende Leitung 30 und die abführende Leitung 32 angeordnet. Außerdem befinden sich in diesem Teil der Staurohrpumpe 10 bzw. auf dieser Seite auch die dynamische Dichtung 40 sowie die Lagerung 50 und der Antrieb 60.

Die Lagerung 50 und der Antrieb 60 sind als integrierte Lager- und Antriebseinheit 70 ausgeführt, d. h. die Lagerung 50 übernimmt sowohl die Aufgabe der Lagerung der rotierenden Hydraulikkammer 20 als auch die Lagerung des Antriebs 60. Dadurch ergibt sich der Vorteil eines wesentlich geringeren Platzbedarfs sowie erheblicher Kostenvorteile, da eine Vielzahl von bislang zwingend erforderlichen Komponenten wie Kupplung und Lagerträger erfindungsgemäß nicht mehr notwendig ist.

Das stehende Staurohr 80 ist in die rotierende Hydraulikkammer 20 eingeführt und mittels einer dynamischen Dichtung 40 abgedichtet. Das Staurohr 80 ist dabei auf dem Ansatz 92 der stehenden Welle 90 aufgesetzt und an eine im Ansatz 92 angeordneten Radialbohrung 33 angeschlossen. Diese Radialbohrung 33 ist dabei mit der abführenden Leitung 32 verbunden. Auch die zuführende Leitung 30 ist mit einer im Ansatz 92 angeordneten Radialbohrung 31 verbunden, wobei die Radialbohrung 32 ein Einströmen des zugeführten Fluids in die Hydraulikkammer 20 ermöglicht. Die Radialbohrungen 31 und 33 stehen jeweils senkrecht auf den zugehörigen Leitungen bzw. Bohrungen 30 und 32.

Der Antrieb 60 ist als Außenläufermotor ausgeführt und befindet sich auf der gleichen Seite wie die Fluidanschlüsse 30 und 32. Der Rotor 62 des Antriebs 60 ist vorzugsweise bereits ein Bestandteil der Hydraulikkammer 20 bzw. wie in Figur 1 dargestellt, direkt bzw. drehfest an die Hydraulikkammer 20 gekoppelt, so dass eine zusätzliche Kupplung entfallen kann. Der Stator 64 des Antriebs 60 ist drehfest an der stehenden Achse 90 der Staurohrpumpe 10.

Im in Fig. 1 dargestellten Ausführungsbeispiel ist der Rotor 62 auf einem Rotorträger 100 drehfest befestigt. Der Rotorträger 100 bildet dabei mit einer flanschartigen Wandung 102 eine Wandung der Hydraulikkammer 20 aus. Darüber hinaus ist der Deckel 22 der Hydraulikkammer 20 an dieser flanschartigen Wandung 102 des Rotorträgers 100 befestigt. Der eigentliche Innenraum der Hydraulikkammer 20 wird durch die Ausnehmung im Deckel 22 ausgebildet. Der Deckel 22 übergreift sowohl den Ansatz 92 als auch das Staurohr 80, so dass beim Abnehmen des Deckels 22 die in der Hydraulickammer 20 befindlichen Komponenten frei zugänglich sind.

Von besonderem Vorteil bei dem dargestellten Ausführungsbeispiel ist, dass der einzige abzudichtende Spalt zwischen bewegten und unbewegten Teilen der Staurohrpumpe 10 der Spalt zwischen Ansatz 92 der stehenden Achse 90 und dem Rotorträger 100 ist. Hierzu ist in diesem Spalt die als druckbeständiger Radial-Wellendichtring ausgeführte dynamische Dichtung 40 eingesetzt, wobei die Dichtlippe des Radial-Wellendichtrings beispielsweise auf dem gehärteten Ansatz 92 laufen kann.

In der stehenden Achse 90 der Staurohrpumpe 10 wird das zu pumpende Fluid über die in der Achse 90 angeordnete zuführende Leitung 30 zur Hydraulikkammer 20 zugeführt und nach Eintritt in das stehende Staurohr 80, das mit der abführenden Leitung 32 endseitig verbunden ist, über die ebenfalls in der Achse 90 angeordnete abführenden Leitung 32 abgeführt.

Grundsätzlich ist denkbar, dass in der stehenden Achse 90 eine nicht näher dargestellte Zuführ- und Abführleitung für ein Kühlmedium vorgesehen sein kann, mittels dessen der Antrieb 60 und/oder die Hydraulikkammer 20 gekühlt werden kann.

Durch die aufgrund der Anordnung stark verkürzte Toleranzkette zwischen Lagerung 50 und Einbauraum der dynamischen Dichtung 40 lässt sich eine einfachere und kostengünstigere Herstellung erreichen. Des Weiteren ist ein zuverlässigerer Betrieb bei verlängerten Standzeiten möglich, insbesondere aufgrund der weniger belasteten dynamischen Dichtung 40.

Durch die Gesamtanordnung der Komponenten der Staurohrpumpe 10 ist eine einfache Montage möglich. Die Wartung der Hydraulikkammer 20 bzw. des Staurohres 80 ist deutlich vereinfacht. Nach Entfernen des Deckels 22 der Hydraulikkammer 20 sind sowohl die Hydraulikkammer 20 als auch das Staurohr 80 frei zugänglich.

Nach einer Demontage des Staurohres 80 kann durch Herunterziehen des Rotors 62 vom Stator 64 bzw. von der Achse 90 eine vollständige Inspektion des Antriebs 60 und der Lagerung 50 durchgeführt werden. Die Montage bzw. das Zusammensetzen der Staurohrpumpe 10 erfolgt nach Wartung bzw. Inspektion sodann in umgekehrter Reihenfolge wie bei der Demontage.

## Patentansprüche

1. Staurohrpumpe (10) mit wenigstens einer zuführenden Leitung (30) und wenigstens einer abführenden Leitung (32) sowie einer Hydraulikkammer (20) und einem Antrieb (60), wobei Antrieb (60), zuführende Leitung (30) und abführende Leitung (32) auf einer gemeinsamen Seite der Hydraulikkammer (20) angeordnet sind, wobei der Antrieb (60) ein Elektromotor (60) ist, und wobei
in einer stehenden Achse (90) die zuführende und die abführende Leitung (30, 32) angeordnet sind und wobei der Elektromotor wenigstens einen Stator (64) und wenigstens einen Rotor (62) aufweist, wobei der Stator (64) drehfest mit der Achse (90) verbunden ist und wobei der Rotor (62) drehfest mit der Hydraulikkammer (20) verbunden ist, **dadurch gekennzeichnet, dass** ein Rotorträger (100) eine Wandung der Hydraulikkammer (20) ausbildet.

2. Staurohrpumpe (10) nach Anspruch 1, **dadurch gekennzeichnet, dass** wenigstens ein Lager, vorzugsweise die Lagerung (50) der beweglichen Komponenten der Staurohrpumpe (10) auf der gemeinsamen Seite angeordnet ist.

3. Staurohrpumpe (10) nach Anspruch 1 oder 2, **dadurch gekennzeichnet, dass** die stehende Achse (90) einen Ansatz (92) aufweist, der in die Hydraulikkammer (20) ragt, wobei die zuführende und/oder abführende Leitung (30, 32) in dem Ansatz (92) mündet bzw. einen Anschluss aufweist.

4. Staurohrpumpe (10) nach Anspruch 3, **dadurch gekennzeichnet, dass** wenigstens ein Staurohr (80) vorgesehen ist, das an dem Ansatz (92) angeordnet ist.

5. Staurohrpumpe (10) nach einem der vorhergehenden Ansprüche, **dadurch gekennzeichnet, dass** eine dynamische Dichtung (40) vorgesehen ist, die einen Spalt zwischen den beweglichen und unbeweglichen Komponenten der Staurohrpumpe (10) dichtet, vorzugsweise den Spalt zwischen Achse (90) und einem beweglichen Rotorträger (100) dichtet.

6. Staurohrpumpe (10) nach Anspruch 5, **dadurch gekennzeichnet, dass** eine einzige dynamische Dichtung (40) vorgesehen ist und/oder dass die dynamische Dichtung (40) auf der stehenden Achse (90), vorzugsweise auf dem Ansatz (92) der Achse (90), sitzt und/oder läuft.

7. Staurohrpumpe (10) nach einem der vorhergehenden Ansprüche, **dadurch gekennzeichnet, dass** die Hydraulikkammer (20) einen abnehmbaren Deckel (22) aufweist.

8. Staurohrpumpe (10) nach Anspruch 7, **dadurch gekennzeichnet, dass** der Deckel (22) die Hydraulikkammer (20) im Wesentlichen umgreift bzw. ausbildet und/oder dass der Deckel (22) an einer Wandung der beweglichen Komponenten der Staurohrpumpe (10), vorzugsweise an dem Rotorträger (100) befestigt ist.

9. Staurohrpumpe (10) nach Anspruch 7 oder 8, **dadurch gekennzeichnet, dass** der Deckel (22) das Staurohr (80) übergreift.

10. Staurohrpumpe (10) nach einem der Ansprüche 7 bis 9, **dadurch gekennzeichnet, dass** der Deckel (22) auf der der gemeinsamen Seite gegenüberliegenden Seite der Hydraulikkammer (20) angeordnet ist.

11. Staurohrpumpe (10) nach einem der Ansprüche 7 bis 10, **dadurch gekennzeichnet, dass** nach Demontage des Deckels (22) die Hydraulikkammer (20) und/oder das Staurohr (80) zugänglich ist und/oder dass der Rotorträger (100) derart zugänglich wird, dass er von der stehenden Achse (90) abziehbar ist.

## Claims

1. Pitot tube pump (10) comprising at least one supply line (30) and at least one discharge line (32), as well as a hydraulic chamber (20) and a drive (60), wherein the drive (60), supply line (30) and discharge line (32) are arranged on a common side of the hydraulic chamber (20), wherein the drive (60) is an electric motor (60), and wherein the supply line and the discharge line (30, 32) are arranged in a fixed shaft (90) and wherein the electric motor has at least one stator (64) and at least one rotor (62), wherein the stator (64) is connected in a rotationally secure manner to the shaft (90) and wherein the rotor (62) is connected in a rotationally secure manner to the hydraulic chamber (20), **characterized in that** a rotor bracket (100) forms a wall of the hydraulic chamber (20).

2. Pitot tube pump (10) according to Claim 1, **characterized in that** at least one bearing, preferably the mounting (50) of the moving components of the pitot tube pump (10), is arranged on the common side.

3. Pitot tube pump (10) according to Claim 1 or 2, **characterized in that** the fixed shaft (90) has a protrusion (92) which projects into the hydraulic chamber (20), wherein the supply line and/or discharge line (30, 32) emerges in the protrusion (92) or has a port.

4. Pitot tube pump (10) according to Claim 3, **characterized in that** at least one pitot tube (80) is provided, which pitot tube is arranged on the protrusion (92).

5. Pitot tube pump (10) according to one of the preceding claims, **characterized in that** a dynamic seal (40) is provided, which dynamic seal seals a gap between the moving and non-moving components of the pitot tube pump (10), preferably the gap between the shaft (90) and a moving rotor bracket (100).

6. Pitot tube pump (10) according to Claim 5, **characterized in that** a single dynamic seal (40) is provided, and/or **in that** the dynamic seal (40) is seated and/or runs on the fixed shaft (90), preferably on the protrusion (92) of the shaft (90).

7. Pitot tube pump (10) according to one of the preceding claims, **characterized in that** the hydraulic chamber (20) has a removable cover (22).

8. Pitot tube pump (10) according to Claim 7, **characterized in that** the cover (22) substantially embraces or forms the hydraulic chamber (20), and/or **in that** the cover (22) is fastened to a wall of the moving components of the pitot tube pump (10), preferably to the rotor bracket (100).

9. Pitot tube pump (10) according to Claim 7 or 8, **characterized in that** the cover (22) overlaps the pitot tube (80).

10. Pitot tube pump (10) according to one of Claims 7 to 9, **characterized in that** the cover (22) is arranged on that side of the hydraulic chamber (20) which lies opposite the common side.

11. Pitot tube pump (10) according to one of Claims 7 to 10, **characterized in that** following disassembly of the cover (22), the hydraulic chamber (20) and/or the pitot tube (80) is accessible, and/or **in that** the rotor bracket (100) becomes accessible such that it can be pulled off the fixed shaft (90).

## Revendications

1. Pompe à Venturi (10) comprenant au moins une conduite d'alimentation (30) et au moins une conduite d'évacuation (32) ainsi qu'une chambre hydraulique (20) et un entraînement (60), l'entraînement (60), la conduite d'alimentation (30) et la conduite d'évacuation (32) étant disposés sur un côté commun de la chambre hydraulique (20), l'entraînement (60) étant un moteur électrique (60), et
la conduite d'alimentation et la conduite d'évacuation (30, 32) étant disposées dans un axe stationnaire (90) et le moteur électrique présentant au moins un stator (64) et au moins un rotor (62), le stator (64) étant connecté de manière solidaire en rotation à l'axe (90) et le rotor (62) étant connecté de manière solidaire en rotation à la chambre hydraulique (20), **caractérisée en ce qu'**un support de rotor (100) constitue une paroi de la chambre hydraulique (20) .

2. Pompe à Venturi (10) selon la revendication 1, **caractérisée en ce qu'**au moins un palier, de préférence le support sur palier (50) des composants mobiles de la pompe à venturi (10) est disposé sur le côté commun.

3. Pompe à Venturi (10) selon la revendication 1 ou 2, **caractérisée en ce que** l'axe stationnaire (90) présente une pièce saillante (92) qui pénètre dans la chambre hydraulique (20), la conduite d'alimentation et/ou la conduite d'évacuation (30, 32) débouchant dans la pièce saillante (92) ou présentant un raccord.

4. Pompe à Venturi (10) selon la revendication 3, **caractérisée en ce qu'**au moins un tube à Venturi (80) est prévu, lequel est disposé au niveau de la pièce saillante (92).

5. Pompe à Venturi (10) selon l'une quelconque des revendications précédentes, **caractérisée en ce qu'**un joint d'étanchéité dynamique (40) est prévu, lequel étanchéifie une fente entre les composants mobiles et non mobiles de la pompe à Venturi (10), de préférence étanchéifie la fente entre l'axe (90) et un support de rotor mobile (100).

6. Pompe à Venturi (10) selon la revendication 5, **caractérisée en ce qu'**un joint d'étanchéité dynamique unique (40) est prévu et/ou **en ce que** le joint d'étanchéité dynamique (40) repose et/ou s'étend sur l'axe stationnaire (90), de préférence sur la pièce saillante (92) de l'axe (90).

7. Pompe à Venturi (10) selon l'une quelconque des revendications précédentes, **caractérisée en ce que** la chambre hydraulique (20) présente un couvercle amovible (22) .

8. Pompe à Venturi (10) selon la revendication 7, **caractérisée en ce que** le couvercle (22) vient essentiellement en prise autour de la chambre hydraulique (20) ou constitue essentiellement la chambre hydraulique (20) et/ou **en ce que** le couvercle (22) est fixé à une paroi des composants mobiles de la pompe à Venturi (10), de préférence au support de rotor (100).

9. Pompe à Venturi (10) selon la revendication 7 ou 8, **caractérisée en ce que** le couvercle (22) vient en prise par-dessus le tube à Venturi (80).

10. Pompe à Venturi (10) selon l'une quelconque des revendications 7 à 9, **caractérisée en ce que** le couvercle (22) est disposé du côté de la chambre hydraulique (20) opposé au côté commun.

11. Pompe à Venturi (10) selon l'une quelconque des revendications 7 à 10, **caractérisée en ce qu'**après le démontage du couvercle (22), la chambre hydraulique (20) et/ou le tube à Venturi (80) sont accessibles et/ou **en ce que** le support de rotor (100) est accessible de telle sorte qu'il puisse être retiré de l'axe stationnaire (90).
